# EUROPÄISCHE PATENTSCHRIFT

(11) **EP 1 142 519 B1**
(45) Veröffentlichungstag und Bekanntmachung des Hinweises auf die Patenterteilung: **04.10.2006**
(21) Anmeldenummer: 01108487.8
(22) Anmeldetag: 04.04.2001
(51) Int. Cl.: A47F 3/04

(54) **Warenpräsentationsmöbel mit einer die Warenraumöffnung teilweise verschliessenden Abdeckung**
Display case with a cover for partially closing the access opening to goods storage space
Meuble de présentation comportant un couvercle recouvrant partiellement l'ouverture d'accès aux marchandises

(30) Priorität: 05.04.2000 DE 20006253 U; 04.05.2000 DE 10021611
(43) Veröffentlichungstag der Anmeldung: 10.10.2001
(73) Patentinhaber: Linde Kältetechnik GmbH & Co.KG, 50999 Köln (DE)
(72) Erfinder: Schäfer, Ortwin, 64560 Riedstadt (DE)
(74) Vertreter: Klunker . Schmitt-Nilson . Hirsch

(56) Entgegenhaltungen:
- EP-A- 0 627 183
- DE-B- 1 031 112
- US-A- 1 907 680
- "Couvercles coulissants pour bacs surgelés ouverts" REVUE PRATIQUE DU FROID ET DU CONDITIONNEMENT D'AIR,PYC EDITION S.A., Nr. 836, 1. Juni 1996 (1996-06-01), XP000632441 Paris,france

## Beschreibung

Die Erfindung betrifft ein gekühltes Warenpräsentationsmöbel mit wenigstens einem nach oben offenen Warenraum, beispielsweise eine (Tief)Kühltruhe, bei der im Bereich der Warenraumrückseite wenigstens eine den Warenraum teilweise verschließende Abdeckung angeordnet ist.

Ferner betrifft die Erfindung ein gekühltes Warenpräsentationsmöbel mit wenigstens zwei nach oben offenen Warenräumen, die durch wenigstens einen Warenraumteiler voneinander getrennt sind, beispielsweise eine (Tief)Kühlinsel, wobei die Warenräume im Bereich des Warenraumteilers wenigstens eine den Warenraum teilweise verschließende Abdeckung aufweisen.

Bei gattungsgemäßen Warenpräsentationsmöbel ist es aus energetischen bzw. kältetechnischen Gründen zweckmäßig und u. U. sogar erforderlich, die Warenraumöffnung(en) mit einer Abdeckung zu verschließen, da nur auf diese Weise die im Warenraum bzw. an den darin lagernden Waren erforderlichen niedrigen Temperaturen realisiert werden können. Die Abdeckungen dienen der Vermeidung eines Luftaustausches zwischen der Umgebungsatmosphäre (+25 °C) und der Warenraumatmosphäre (-25 °C im Falle einer Tiefkühlung).

Derartige Abdeckung werden als Hebe- bzw. Klapp- und/oder Schiebedeckel ausgeführt und sind oftmals transparent ausgebildet, um dem Kunden einen möglichst ungehinderten Einblick auf die in dem Warenraum präsentierten Waren zu ermöglichen. Zum Zwecke der Warenentnahme muss der Kunde die Abdeckung jedoch entfemen, also anheben oder verschieben. Aufgrund der bisher zum Einsatz kommenden Konstruktionen derartiger Abdeckungen ist das Anheben oder Verschieben derselben oftmals mit einem nicht unerheblichen Kraftaufwand verbunden, wodurch insbesondere Kindern und älteren Personen die Warenentnahme erschwert wird.

Nachteilig bei derartigen (transparenten) Abdeckungen ist ferner, dass es in ihnen - abhängig von dem Blickwinkel des Kunden - zu Spiegelungen, die durch die außerhalb des Warenpräsentationsmöbels bzw. des Warenraumes angeordneten Beleuchtungsvorrichtungen verursacht werden, kommen kann; die Folge hiervon ist, dass dem Kunden die Einsicht in den Warenraum nicht unter jedem Blickwinkel möglich ist.

Aus der US-PS 1 907 680 ist ein gattungsgemäßes Warenpräsentationsmöbel mit wenigstens zwei nach oben offenen Warenräumen, die durch wenigstens einen Warenraumteiler voneinander getrennt sind, bekannt , wobei die Warenräume im Bereich des Warenraumteilers eine den Warenraum teilweise verschließende Abdeckung aufweisen. Die äußeren Bereiche der Abdeckung sind hierbei nach unten weisend ausgebildet, wodurch die Einsicht in die Warenraumbereiche unterhalb der Abdeckung erschwert wird. DE 1 031 112 B zeigt ein Warenpräsentationsmöbel mit einer Spiegelanordnung.

Aufgabe der vorliegenden Erfindung ist es, ein gattungsgemäßes Warenpräsentationsmöbel mit wenigstens einem nach oben offenen Warenraum und ein gattungsgemäßes Warenpräsentationsmöbel mit wenigstens zwei nach oben , offenen Warenräumen, die durch wenigstens einen Warenraumteiler voneinander getrennt sind, anzugeben, bei denen dem Kunden der Einblick sowie der Eingriff in den Warenraum erleichtert werden.

Zur Lösung dieser Aufgabe wird vorgeschlagen, ein zur Warenraumvorderseite gerichtetes Ende einer Abdeckung oberhalb des Warenraumes anzuordnen, wobei ein Abstand zwischen dem Warenraum und dem zur Warenraumaußen- bzw. -vorderseite gerichteten Ende der Abdeckung kleiner ist als eine Erstreckung der Abdeckung parallel zur Warenraumoberseite, so dass dem Kunden die Einsicht in den unter der Abdeckung liegenden Warenraumbereich erleichtert wird.

So ist dem Kunden nunmehr ein ungehinderter Einblick sowie Eingriff auf die in dem Warenraum präsentierten Waren möglich, da ein Anheben oder Verschieben von Abdeckungen nun mehr nicht mehr erforderlich ist. Auf die bisher auftretenden Spiegelungen, die die Einsicht in den Warenraum negativ beeinflussen, können nun selbstverständlich nicht mehr auftreten.

Die vorzusehenden ein- oder mehrstückigen Teilabdeckungen sind - entsprechend einer vorteilhaften Ausgestaltung des erfindungsgemäßen Warenpräsentationsmöbels - zumindest teilweise transparent ausgebildet.

Es ist ferner zweckmäßig, wenn die Abdeckungen abnehmbar, klappbar und/oder verschiebbar ausgebildet sind. Mittels dieser Ausgestaltung wird dem Bedienpersonal das (Wieder)Befüllen des Warenraumes mit neuer Ware erleichtert.

Es ist hingegen nicht erforderlich, dass die den oder die Warenräume teilweise verschließenden Abdeckungen fest mit dem Möbel verbunden sind; vielmehr wird es in den meisten Fällen ausreichend sein, wenn diese lediglich auf das Warenpräsentationsmöbel aufgelegt bzw. aufgesetzt werden.

Des Weiteren können - entsprechend einer vorteilhaften Ausgestaltung des erfindungsgemäßen Warenpräsentationsmöbels - die verbleibenden Öffnungen des oder der Warenräume mit Schiebe- und/oder Hebedeckel verschließbar ausgebildet sein. Diese Schiebe- und/oder Hebedeckel sind vorzugsweise wiederum ebenfalls zumindest teilweise transparent ausgebildet.

Die Erfindung sowie weitere Ausgestaltungen derselben seien im Folgenden anhand der in den Figuren 1 bis 3b dargestellten Ausführungsbeispiele näher erläutert.

Hierbei zeigen die Figuren jeweils seitliche (Teil)Schnittdarstellungen einer möglichen Ausführungsform des erfindungsgemäßen Warenpräsentationsmöbels.

Die Figur 1 zeigt eine sog. Tiefkühlinsel 1, bei der zwei Warenräume 4a und 4b durch einen Warenraumteiler 5 voneinander getrennt sind. Die Tiefkühlinsel 1 ruht auf einem Möbelsockel 2, in dem gegebenenfalls erforderliche kältetechnische Aggregate untergebracht sind.

Im Regelfall sind die oberen Seitenbereich derartiger Möbel verglast ausgebildet (3a, 3b), um dem Kunden auch von der Seite einen Einblick auf die in den Warenräumen 4a und 4b präsentierten Waren zu ermöglichen.

Über den Warenraumteiler 5 wird den Warenräumen 4a und 4b die für die Kühlung erforderliche Kühlluft - dargestellt durch die Pfeile 7a und 7b - zugeführt. Im Folgenden sei jedoch auf die Kühlluftführung, deren Funktionsprinzip dem Fachmann bekannt ist, nicht näher eingegangen.

Das Warenpräsentationsmöbel 1 wird nach oben durch eine Randleiste 6, die im Regelfall als Handlauf mit einer gegebenenfalls darin integrierten Beleuchtung ausgebildet ist, abgeschlossen. Erfindungsgemäß sind nunmehr zwei die Warenräume 4a und 4b teilweise verschließende Abdeckungen 8a und 8b vorgesehen. Wie aus der Figur 2 ersichtlich, überdecken diese jeweils etwa ein Drittel der Warenraumöffnungen der Warenräume 4a und 4b. Nachdem die Abdeckungen 8a und 8b im Bereich des Warenraumteilers 5 angeordnet sind, wird dem Kunden durch die Abdeckungen 8a und 8b weder der Einblick noch der Eingriff in die Warenräume 4a und 4b erschwert.

Wie in der Figur 1 dargestellt, können die Abdeckungen 8a und 8b bzw. deren Oberflächen geneigt ausgebildet sein. Die dann vorzusehenden Seitenwände 9a und 9b der Abdeckungen 8a und 8b sind vorzugsweise geschlossen und gegebenenfalls transparent ausgebildet.

In den Figuren 2a bis 2d sind vier mögliche Ausgestaltungsformen von Abdeckungen 8, wie sie vorzugsweise bei Tiefkühlinseln zum Einsatz kommen können, dargestellt. Die Oberflächen dieser Abdeckungen können zudem als Werbe- und/oder Informationsträger genutzt werden.

In den Figuren 3a und 3b sind Beispiele nicht gemäß der Erfindung eines Warenpräsentationsmöbels 1 dargestellt, bei denen die Abdeckungen 8, 8a und 8b in Form von Hebe- (Figur 3a) bzw. Schiebedeckel (Figur 3b) ausgebildet sind.

## Patentansprüche

1. Gekühltes Warenpräsentationsmöbel (1) mit wenigstens einem nach oben offenen Warenraum (4a, 4b), beispielsweise eine (Tief)Kühltruhe, bei der im Bereich der Warenraumrückseite wenigstens eine den Warenraum (4a, 4b) teilweise verschließende Abdeckung (8, 8a, 8b) angeordnet ist,
**dadurch gekennzeichnet, dass**
ein zur Warenraumvorderseite gerichtetes Ende der wenigstens einen Abdeckung (8, 8a, 8b) oberhalb des Warenraums (4a, 4b) angeordnet ist, wobei ein Abstand zwischen dem oberen Rand des Warenraums (4a, 4b) und dem zur Warenraumvorderseite gerichteten Ende der wenigstens einen Abdeckung (8, 8a, 8b) kleiner ist als eine Erstreckung der wenigstens einen Abdeckung (8, 8a, 8b) parallel zur Warenraumoberseite, so dass dem Kunden die Einsicht in den unter der wenigstens einen Abdeckung (8, 8a, 8b) liegenden Warenraumbereich erleichtert wird.

2. Gekühltes Warenpräsentationsmöbel (1) mit wenigstens zwei nach oben offenen Warenräumen (4a, 4b), die durch wenigstens einen Warenraumteiler (5) voneinander getrennt sind, beispielsweise eine (Tief)Kühltruhe, wobei die Warenräume im Bereich des Warenraumteilers (5) wenigstens eine den Warenraum (4a, 4b) teilweise verschließende Abdeckung (8, 8a, 8b) aufweisen,
**dadurch gekennzeichnet, dass**
ein zur Warenraumaußenseite gerichtetes Ende der wenigstens einen Abdeckung (8, 8a, 8b) oberhalb des Warenraums (4a, 4b) angeordnet ist, wobei ein Abstand zwischen dem oberen Rand des Warenraums (4a, 4b) und dem zur Warenraumaußenseite gerichteten Ende der wenigstens einen Abdeckung (8, 8a, 8b) kleiner ist als eine Erstreckung der wenigstens einen Abdeckung (8, 8a, 8b) parallel zur Warenraumoberseite, so dass dem Kunden die Einsicht in den unter der wenigstens einen Abdeckung (8, 8a, 8b) liegenden Warenraumbereich erleichtert wird.

3. Warenpräsentationsmöbel nach Anspruch 1 oder 2, **dadurch gekennzeichnet, dass** die Abdeckung(en) (8, 8a, 8b) zumindest teilweise transparent ausgebildet sind.

4. Warenpräsentationsmöbel nach einem der vorhergehenden Ansprüche, **dadurch gekennzeichnet, dass** die Oberfläche(n) der Abdeckung(en) (8, 8a, 8b) geneigt und/oder abgerundet ausgebildet ist bzw. sind.

5. Warenpräsentationsmöbel nach einem der vorhergehenden Ansprüche, **dadurch gekennzeichnet, dass** die Abdeckung(en) (8, 8a, 8b) abnehmbar, klappbar und/oder verschiebbar ausgebildet ist bzw. sind.

6. Warenpräsentationsmöbel nach einem der vorhergehenden Ansprüche, **dadurch gekennzeichnet, dass** die verbleibenden Öffnungen des oder der Warenräume mit (4a, 4b) Schiebe- und/oder Hebedeckel verschließbar sind.

7. Warenpräsentationsmöbel nach Anspruch 6, **dadurch gekennzeichnet, dass** die Schiebe- und/oder Hebedeckel zumindest teilweise transparent ausgebildet sind.

## Claims

1. Refrigerated goods display furniture (1) having at least one goods chamber (4a, 4b) which is open at the top, for example a freezer or chiller chest, wherein in the region of the back of the goods chamber is provided at least one cover (8, 8a, 8b) which partially closes off the goods chamber (4a, 4b), **characterised in that** one end of the at least one cover (8, 8a, 8b) directed towards the front of the goods chamber is disposed above the goods chamber (4a, 4b), while a spacing between the upper edge of the goods chamber (4a, 4b) and the end of the at least one cover (8, 8a, 8b) directed towards the front of the goods chamber is smaller than one dimension of the at least one cover (8, 8a, 8b) parallel to the top of the goods chamber, so that it is easier for the customer to see into the part of the goods chamber situated below the at least one cover (8, 8a, 8b).

2. Refrigerated goods display furniture (1) having at least two goods chambers (4a, 4b) open at the top, which are separated from one another by at least one goods chamber divider (5), for example a freezer or chiller chest, wherein the goods chambers comprise in the region of the goods chamber divider (5) at least one cover (8, 8a, 8b) which partially closes off the goods chamber (4a, 4b),
**characterised in that** one end of the at least one cover (8, 8a, 8b) directed towards the exterior of the goods chamber is disposed above the goods chamber (4a, 4b), while a spacing between the upper edge of the goods chamber (4a, 4b) and the end of the at least one cover (8, 8a, 8b) directed towards the exterior of the goods chamber is smaller than one dimension of the at least one cover (8, 8a, 8b) parallel to the top of the goods chamber, so that it is easier for the customer to see into the part of the goods chamber situated below the at least one cover (8, 8a, 8b).

3. Goods display furniture according to claim 1 or 2, **characterised in that** the cover(s) (8, 8a, 8b) are constructed to be at least partially transparent.

4. Goods display furniture according to one of the preceding claims, **characterised in that** the surface(s) of the cover(s) (8, 8a, 8b) is or are inclined and/or rounded in construction.

5. Goods display furniture according to one of the preceding claims, **characterised in that** the cover(s) (8, 8a, 8b) is or are constructed to be removable, foldable and/or slidable.

6. Goods display furniture according to one of the preceding claims, **characterised in that** the remaining openings of the goods chamber(s) can be closed off by means of (4a, 4b) sliding and/or lift-up lids.

7. Goods display furniture according to claim 6, **characterised in that** the sliding and/or lift-up lids are constructed to be at least partially transparent.

## Revendications

1. Meuble de présentation de marchandises réfrigéré (1) comportant au moins un compartiment à marchandises (4a, 4b) ouvert vers le haut tel qu'une cuve de congélateur, dans lequel, dans la zone de la face arrière du compartiment, est disposé au moins un cache (8, 8a, 8b) obturant partiellement le compartiment à marchandises (4a, 4b), **caractérisé en ce qu'**une extrémité dudit au moins un cache (8, 8a, 8b), orientée vers le côté avant du compartiment, est disposée au-dessus du compartiment à marchandises (4a, 4b), un écart entre le bord supérieur du compartiment à marchandises (4a, 4b) et l'extrémité dudit au moins un cache (8, 8a, 8b), orientée vers le côté avant du compartiment, étant inférieur à une dimension dudit au moins un cache (8, 8a, 8b) parallèlement au côté supérieur du compartiment, de telle sorte que la vue à l'intérieur de la zone du compartiment à marchandises située en dessous dudit au moins un cache (8, 8a, 8b) est facilitée pour le client.

2. Meuble de présentation de marchandises réfrigéré (1), comportant au moins deux compartiments à marchandises (4a, 4b) ouverts vers le haut et séparés l'un de l'autre par au moins une cloison de séparation (5), tel qu'une cuve de congélateur, les compartiments à marchandises comportant dans la zone de la cloison de séparation (5) au moins un cache (8, 8a, 8b) fermant partiellement le compartiment à marchandises (4a, 4b),
**caractérisé en ce que**
une extrémité dudit au moins un cache (8, 8a, 8b), orientée vers la paroi avant du compartiment, est disposée au-dessus du compartiment à marchandises (4a, 4b), un écart entre le bord supérieur du compartiment à marchandises (4a, 4b) et l'extrémité dudit au moins un cache (8, 8a, 8b), orientée vers le côté extérieur du compartiment, étant inférieur à une dimension dudit au moins un cache (8, 8a, 8b) parallèlement au côté supérieur du compartiment, de telle sorte que la vue à l'intérieur de la zone du compartiment à marchandises située en dessous dudit au moins un cache (8, 8a, 8b) est facilitée pour le client.

3. Meuble de présentation de marchandises selon la revendication 1 ou 2, **caractérisé en ce que** le/les cache(s) (8, 8a, 8b) est/ sont au moins partiellement transparents.

4. Meuble de présentation de marchandises selon l'une quelconque des revendications précédentes, **caractérisé en ce que** la/les surface(s) supérieure(s) du/des cache(s) (8, 8a, 8b) est/sont inclinée(s) et/ou arrondie(s).

5. Meuble de présentation de marchandises selon l'une quelconque des revendications précédentes, **caractérisé en ce que** le/les cache(s) (8, 8a, 8b) est/sont réalisé(s) sous forme amovible, rabattable et/ou coulissante.

6. Meuble de présentation de marchandises selon l'une quelconque des revendications précédentes, **caractérisé en ce que** les ouvertures restantes du ou des compartiments à marchandises (4a, 4b) peuvent être fermées par des couvercles coulissants et/ou relevables.

7. Meuble de présentation de marchandises selon la revendication 6, **caractérisé en ce que** les couvercles coulissants et/ou relevables sont au moins partiellement transparents.
